# EUROPÄISCHE PATENTSCHRIFT

(11) **EP 1 601 878 B1**
(45) Veröffentlichungstag und Bekanntmachung des Hinweises auf die Patenterteilung: **30.05.2007**
(21) Anmeldenummer: 04703100.0
(22) Anmeldetag: 17.01.2004
(51) Int. Cl.: F15B 1/24, F15B 15/28

(54) **KOLBENSPEICHER**
PISTON-TYPE ACCUMULATOR
ACCUMULATEUR A PISTON

(30) Priorität: 11.03.2003 DE 10310428
(43) Veröffentlichungstag der Anmeldung: 07.12.2005
(73) Patentinhaber: HYDAC TECHNOLOGY GMBH, 66280 Sulzbach/Saar (DE)
(72) Erfinder: DORR, Walter, 66333 Völklingen (DE)
(74) Vertreter: Bartels, Martin Erich Arthur
(86) Internationale Anmeldenummer: PCT/EP2004/000335
(87) Internationale Veröffentlichungsnummer: WO 2004/081388

(56) Entgegenhaltungen:
- EP-A- 0 721 067
- DE-A- 19 539 551
- US-A- 4 608 870
- US-A- 5 201 838
- PATENT ABSTRACTS OF JAPAN Bd. 1999, Nr. 10, 31. August 1999 (1999-08-31) & JP 11 132204 A (TAIYO LTD), 18. Mai 1999 (1999-05-18)
- PATENT ABSTRACTS OF JAPAN Bd. 2000, Nr. 20, 10. Juli 2001 (2001-07-10) & JP 2001 082416 A (TAIYO LTD), 27. März 2001 (2001-03-27)

## Beschreibung

Die Erfindung bezieht sich auf Kolbenspeicher gemäß der Merkmalsausgestaltung des Oberbegriffes des Patentanspruches 1, wie sie, unter anderem, in Verbindung mit Hydroanlagen dazu vorgesehen sind, bestimmte Volumina unter Druck stehender Flüssigkeit (beispielsweise Hydraulikmedium) aufzunehmen und diese bei Bedarf an die Anlage zurückzugeben. In den meisten Hydroanlagen werden heutzutage hydropneumatische (gasbeaufschlagte) Speicher eingesetzt, wobei das bewegliche Trennelement innerhalb des Speichergehäuses einen Flüssigkeitsraum als den einen Arbeitsraum von einem Gasvorratsraum als dem weiteren Arbeitsraum trennt. Als Arbeitsgas kommt regelmäßig Stickstoffgas zum Einsatz, und der das gasdichte Trenn-element bildende Kolben erlaubt weitgehand eine Entkoppelung von Gasvorratsraum zu Flüssigkeitsraum.

Der Flüssigkeitsteil steht mit dem Hydrokreislauf der Anlage in Verbindung, so dass der Speicher beim Anstieg des Druckes Flüssigkeit aufnimmt und das Gas dabei komprimiert wird. Bei sinkendem Druck dehnt sich das verdichtete Gas aus und verdrängt dabei die gespeicherte Druckflüssigkeit zurück in den Hydrokreislauf. Durch die sich im Betrieb ergebenden Veränderungen der Volumina von Gasvorratsraum und Flüssigkeitsraum ergibt sich jeweils eine entsprechende Axialbewegung des Kolbens innerhalb des Speichergehäuses.

Für das gewünschte, einwandfreie Betriebsverhalten von Kolbenspeichern ist Voraussetzung, dass der im Gasvorratsraum herrschende Gas-Vorfülldruck einen an das Druckniveau des Flüssigkeitsteiles angepaßten Druckwert besitzt, so dass sich der Kolben an einer geeigneten Stelle innerhalb des Zylindergehäuses befindet, so dass der Kolben die erforderlichen Arbeitsbewegungen in Axialrichtung zwischen den Endpositionen im Speichergehäuse ausführen kann.

Durch die DE 195 39 551 A sowie die US 4 608 870 A sind gattungsgemäße Kolbenspeicher bekannt, der aufweist:
- ein Speichergehäuse in Form eines Zylinderrohres aus magnetisierbarem Werkstoff, das eine Axialrichtung des Gehäuses definiert,
- einen Kolben, der im Zylinderrohr über einen Hubweg axial bewegbar ist und ein bewegliches Trennelement bildet, das im Speichergehäuse zwei Arbeitsräume voneinander trennt,
- eine am Kolben angeordnete, ein Feld an der Wand des Zylinderrohres erzeugende Magnetanordnung und
- eine an der Außenseite des Zylinderrohres befindliche Magnetfeldsensoreinrichtung, die mindestens einen Hall-Sensor aufweist, der an der Außenseite des Zylinderrohres angeordnet ist und der auf das von der Magnetanordnung mit Magnetkörpern am Kolben erzeugte Feld anspricht, um die Position des Kolbens entlang des Hubweges zu ermitteln.

Des weiteren ist es durch die US 4 608 870 A bekannt, zwei Hall-Sensoren an der Außenseite des Zylinderrohres in einem axialen Abstand voneinander anzuordnen. Bei den dahingehend bekannten gattungsgemäßen Lösungen kann es für die Magnet- und Polschuhanordnung zu Problemen kommen, sofern der Kolben auf einem Kolben-Gehäuseboden aufsetzt.

Durch Patent Abstracts of Japan Bd. 1999, Nr. 10, 31. August 1999 (1999-08-31) & JP 11 132204 A (Taiyo Ltd), 18. Mai 1999 (1999-05-18) ist es bei einer hydraulischen Zylinderanordnung mit Kolben, der aus dem Speichergehäuse herausgeführt ist bekannt, im Sinne der Merkmalsausgestaltung des Unteranspruches 3, den Kolben aus nicht-magnetisierbarem Werkstoff zu bilden, wobei die Magnetanordnung eine Mehrzahl von Dauermagneten aufweist, die in einem radialen Abstand vom Umfang des Kolbens in einer zur Längsachse des Kolbens konzentrischen Reihe mit zueinander gleicher Polarität so angeordnet sind, dass sich ihre Polachsen parallel zur Längsachse erstrecken.

Durch Patent Abstracts of Japan Bd. 2000, Nr. 20, 10. Juli 2001 (2001-7-10) & JP 2001 082416 A (Taiyo Ltd.), 27. März 2001 (2001-03-27) ist es bekannt, eine Reihe an Dauermagneten aus kreiszylindrischen Magnetkörpern mit entlang ihrer Zylinderachse verlaufender Polachse auszubilden, die in gleichen Winkelabständen voneinander um den Umfang des Kolbens verteilt angeordnet sind. Bei solcher Lage der Polachsen führt die Einleitung des magnetischen Flusses in die Wand des aus magnetisierbarem Werkstoff bestehenden Zylinderrohres zu einem Feldlinienverlauf, bei dem sich ein hoher Anteil der Feldlinien in Längsrichtung erstreckt. Kolbenbewegungen in der ein oder anderen Axialrichtung ergeben daher aufgrund der Annäherung an den einen oder anderen Hall-Sensor signifikante, durch den Hall-Effekt bewirkte Signaländerungen.

Im Hinblick hierauf stellt sich die Erfindung die Aufgabe, einen Kolbenspeicher zu schaffen, der während des Betriebes zum einen eine Feststellung der Größe der Volumina der Arbeitsräume und damit der Position des Kolbens auf einfache Weise ermöglicht und der darüber hinaus die Magnetanordnung bei Betrieb des Speichers sichert. Eine dahingehende Aufgabe löst ein Kolbenspeicher mit den Merkmalen des Patentanspruches 1 in seiner Gesamtheit.

Dadurch, dass gemäß dem kennzeichnenden Teil des Patentanspruches 1 die Magnetkörper zwischen an ihren Polendflächen anliegenden Ringkörpern aus magnetisierbarem Werkstoff gehalten sind, die den Kolben in einem Umfangsabschnitt umgeben, der einen geringeren Durchmesser besitzt als der an der Innenwand des Zylinderrohres geführte Umfangsabschnitt, und der Kolben am Übergang zwischen dem am Zylinderrohr geführten Umfangsabschnitt und dem im Durchmesser demgegenüber verringerten Umfangsabschnitt eine Radialebene definierende Schulterfläche als Anlagefläche für ein Dämpfungselement bildet, an dessen der Schulterfläche gegenüberliegenden Seite der benachbarte Ringkörper anliegt, steht für die Anzeige der Kolbenposition ein elektrisches Signal zur Verfügung, was vorteilhafte Möglichkeiten der Gestaltung der Positionsanzeige eröffnet, beispielsweise in Form einer signalgesteuerten optischen und/oder akustischen Anzeige, gegebenenfalls auch in Form einer Fernanzeige. Ferner sichert das in der Radialebene der Kolbenanordnung liegende Dämpfungselement die Magnetanordnung bei einem etwaigen Aufstoßen des Kolbens auf dem Kolben-Gehäuseboden des Speichergehäuses, was insoweit einer sicheren Überwachung für den Betriebszustand des Speichers entgegenkommt.

Bei einem besonders vorteilhaften Ausführungsbeispiel sind die Dauermagnete am Kolben zwischen Ringkörpern aus magnetisierbarem Werkstoff gehalten, die an den Polenden der Dauermagente anliegen. Diese Ringkörper aus magnetisierbarem Werkstoff können so gestaltet sein, dass sie mit Teilen ihrer Umfangsbereiche an die Innenwand des Zylinderrohres angenähert sind und Polschuhe für das Einleiten magnetischen Flusses in die Wand des Zylinderrohres bilden.

Nachstehend ist die Erfindung anhand eines in der Zeichnung dargestellten Ausführungsbeispieles im einzelnen erläutert. Es zeigen:
- Fig. 1 einen schematisch vereinfacht gezeichneten Längsschnitt eines Ausführungsbeispieles des erfindungsgemäßen Kolbenspeichers;
   o Fig. 2 einen gegenüber Fig. 1 in etwas größerem Maßstab gezeichneten Längsschnitt nur des Kolbens des Ausführungsbeispieles von Fig. 1 und
   o Fig. 3 eine in gleichem Maßstab wie Fig. 2 gezeichnete Draufsicht des einen der beiden auf dem Kolben des Ausführungsbeispieles sitzenden, einen Polschuh der kolbenseitigen Magnetanordnung bildenden Ringkörpers.

Das Speichergehäuse des in der Zeichnung dargestellten Ausführungsbeispieles des erfindungsgemäßen Kolbenspeichers weist ein kreisrundes Zylinderrohr 1 aus magnetisierbarem Werkstoff auf, beispielsweise aus einer Stahllegierung. Im Zylinderrohr 1 ist ein Kolben 3 aus nicht-magnetisierbarem Werkstoff, beispielsweise einem nicht-magnetisierbarem Stahl (Edelstahl) oder einer Aluminiumlegierung oder dergleichen, in Axialrichtung hin und her verfahrbar, die durch eine Längsachse 5 angedeutet ist. Der Kolben 3 dient als bewegliches Trennelement zwischen zwei im Zylinderrohr 1 befindlichen Arbeitsräumen, beim Ausführungsbeispiel einem Gasvorratsraum 7 und einem Fluidraum 9.

An dem den Gasvorratsraum 7 abschließenden Ende ist das Zylinderrohr 1 durch einen eingeschraubten Zylinderdeckel 11 abgeschlossen. Dieser ist durch einen Gaskanal 13 durchzogen, an dem ein Gasventil oder eine Füllarmatur anschließbar ist (beides nicht dargestellt). In ähnlicher Weise ist das Zylinderrohr 1 an dem dem Fluidraum 9 zugeordneten Ende durch einen eingeschraubten Deckel 15 abgeschlossen, der einen zentralen Fluiddurchlaß 17 aufweist.

Der Kolben 3 weist eine trogartige innere Mulde 19 auf, die zur Achse 5 konzentrisch und an dem dem Gasvorratsraum 7 zugewandten Kolbenende offen ist, so dass sie das Volumen des Gasvorratsraumes 7 vergrößert. An der das offene Ende der Mulde 19 aufweisenden Kolbenseite weist der Kolben 3 einen Umfangsabschnitt 21 auf, der gegenüber einem anschließenden Umfangsabschnitt 23, der sich bis zu dem dem Fluidraum 9 zugewandten Kolbenende erstreckt, einen verringerten Außendurchmesser besitzt. Der letztgenannte Umfangsabschnitt 23 ist im Außendurchmesser an den Innendurchmesser des Zylinderrohres 1 so angepaßt, dass er an der Innenseite des Zylinderrohres 1 gasdicht geführt ist. Zu diesem Zwecke weist der Umfangsabschnitt 23 umfängliche Ringnuten auf, in denen Kolbendichtungen 25 und eine Kolbenführungsleiste 27 sitzen, die von bei Kolbenspeichern üblicher Bauart sind.

Auf dem den verringerten Außendurchmesser aufweisenden Umfangsabschnitt 21 des Kolben 3 befinden sich Ringkörper 29 und 31, die beide aus magnetisierbarem Werkstoff gefertigt sind. Der in Fig. 1 und 2 untenliegend eingezeichnete Ringkörper 31 ist in Fig. 3 gesondert in Draufsicht dargestellt. Wie aus dieser Fig. zu ersehen ist, weist die Oberseite des Ringkörpers 31 eine sich entlang von dessen Umfang und konzentrisch erstreckende Reihe von Einsenkungen 33 (die in Fig. 3 nicht sämtliche gezeichnet sind) auf, die kreisrunde Vertiefungen geringer Tiefe bilden und in regelmäßigen Winkelabständen längs des gesamten Umfangs angeordnet sind, wobei beim dargestellten Ausführungsbeispiel 22 Einsenkungen 33 vorgesehen sind. Die durch die Einsenkungen 33 gebildeten Vertiefungen dienen als Sitz für je einen kreiszylindrischen Dauermagnetkörper 35, deren Polachsen parallel zur Längsachse 5 verlaufen und die mit ihrer Polendfläche am Boden der Einsenkungen 33 anliegen.

Der zum Ringkörper 31 spiegelbildlich ausgebildete, in den Fig. obere Ringkörper 29, weist ebenfalls entsprechende Einsenkungen 33 auf, die den Sitz für die in der Fig. oben liegenden Polendflächen der Dauermagnetkörper 35 bilden. Die Reihe der Magnetkörper 35 ist daher zwischen den Ringkörpern 29 und 31 eingespannt. Ein Schraubring 37 der auf ein Außengewinde 39 am benachbarten Kolbenende aufgeschraubt ist, hält die Ringkörper 29 und 31 in Anlage an den Magnetkörpern 35 und in Anlage an einem Dämpfungselement 41, das zwischen unteren Ringkörper 31 und einer Schulterfläche 43 eingefügt ist, die eine in einer Radialebene liegende Planfläche am Übergang zwischen den Umfangsabschnitten 21 und 23 des Kolbens 3 bildet. Das Dämpfungselement 41 sichert die Magnet- und Polschuhanordnung bei einem etwaigen Aufstoßen des Kolbens 3 auf den nicht näher dargestellten Kolben-Gehäuseboden.

Wie aus Fig. 1 und 2 zu ersehen ist, weisen die Ringkörper 29 und 31 in ihrem an die Magnetkörper 35 angrenzenden Umfangsbereich 45 einen Außendurchmesser auf, durch den sich ein radialer Abstand zum Zylinderrohr 1 ergibt, so dass ein Freiraum zur Aufnahme nicht-magnetisierbarer Führungs- und Dichtelemente 47 (siehe Fig. 2) gebildet ist. In ihrem von den Magnetkörpern 35 weiter entfernten Umfangsbereich 49 ist der Außendurchmesser der Ringkörper 29 und 31 an den Innendurchmesser des Zylinderrohres 1 angenähert. Bei dieser Konfiguration bilden die Ringkörper 29 und 31 Polschuhe für das Einleiten des magnetischen Flusses in die Wand des Zylinderrohres 1 über die daran angenäherten Umfangsbereiche 49.

Wie aus Fig. 1 zu ersehen ist, sind an der Außenseite des Zylinderrohres 1 zwei Hall-Sensoren 51 angebracht, die auf Änderungen des Magnetfeldes ansprechen, wie sie sich ergeben, wenn sich der Kolben 3 mit der an ihm befindlichen Magnetanordnung längs seines Hubweges im Zylinderrohr 1 bewegt. Wie durch die in Fig. 1 mit 53 bezeichneten Anschlußkabel der Hall-Sensoren 51 verdeutlicht, sind diese am Zylinderrohr 1 in zueinander entgegengesetzter Orientierung angebracht, so dass eine Annäherung des Kolbens 3 an seine obere Endlage und an seine untere Endlage, was einer Verstärkung des Magnetfeldes mit jeweils verschiedener Polarität der Feldlinien am betreffenden Hall-Sensor 51 entspricht, jeweils zu einem positiven Signalanstieg der Hall-Spannung führt. Wie aus Fig. 1 ebenfalls zu ersehen ist, sind die Hall-Sensoren 51 in solchem axialen Abstand voneinander angeordnet, dass sich der eine Hall-Sensor 51 in dem Bereich befindet, in dem die Magnetkörper 35 bei der einen Endlage des Kolbens 3 gelegen sind, und der andere Hall-Sensor 51, zum anderen Ende des Zylinderrohres 1 hin versetzt, in einem Bereich angebracht ist, wo sich die Magnetkörper 35 des Kolbens 3 bei dessen anderer Endlage befinden.

Es versteht sich, dass die von den Hall-Sensoren 51 erzeugten, die Position des Kolbens 3 kennzeichnenden Hall-Spannungen auf beliebige geeignete Weise zur Gewinnung der Positionsanzeige des Kolbens 3 verarbeitet werden können. Durch die Einleitung des magnetischen Flusses der Magnetkörper 35 in die Wand des Zylinderrohres 1 über die als Polschuhe fungierenden Ringkörper 29 und 31 ergeben sich signifikante Signalwerte aufgrund des Hall-Effektes. Es versteht sich, dass die Einkoppelung des Flusses über die als Polschuh dienenden Ringkörper 29 und 31 lediglich so stark gewählt zu sein braucht, dass ausreichende Signalwerte erreicht werden. Um zu vermeiden, dass sich aufgrund des magnetischen Flusses stärkere, gegebenenfalls störende Magnetkrafteinflüsse zwischen der Magnetanordnung am Kolben 3 und dem Zylinderrohr 1 ergeben könnten, kann eine Entkoppelung auf für die Anzeigezwecke ausreichende Werte vorgesehen sein, indem beispielsweise ein geringer Luftspalt zwischen den Umfangsbereichen 49 und dem Zylinderrohr 1 vorgesehen wird oder zwischen Umfangsbereich 49 und Zylinderrohr 1 ein dünnwandiges Kolbenführungsmittel nicht-magnetisierbaren Werkstoffes eingefügt wird.

Bei einer geänderten Ausführungsform des erfindungsgemäßen Kolbenspeichers besteht auch die Möglichkeit, die Einsenkungen 33 wegzulassen und die beiden Ringkörper 29 und 31 sind dann an ihren einander zugewandten Seiten plan ausgebildet, wobei die zylindrisch ausgebildeten Magnetkörper 35 sich dann zwischen den beiden Planflächen der Ringkörper 29 und 31 mit radialen Abständen zueinander axial erstrecken. Die dahingehende Anordnung ist dem Grunde nach in Fig.3 in der Draufsicht wiedergegeben, sofern man anstelle der Einsenkungen 33 die Oberseite der zylindrischen Magnetkörper 35 annehmen würde.

Anstelle der in der Fig.1 gezeigten beiden Hall-Sensoren 51 kann auch nur ein Hall-Sensor 51 zur Positionsüberwachung oder Bestimmung des Kolbens 3 vorgesehen sein. In Abhängigkeit der Aufgabenstellung können auch mehr als zwei Hall-Sensoren 51 die jeweilige Verfahrposition des Kolbens 3 überwachen und an eine entsprechende Auswerteelektronik weiterleiten. Demgemäß ist mit der erfindungsgemäßen Lösung auch eine Endlagenüberwachung des Kolbens 3 durch die beiden Hall-Sensoren 51 gemäß der Darstellung nach der Fig.1 möglich.

## Patentansprüche

1. Kolbenspeicher, der aufweist:
a) ein Speichergehäuse in Form eines Zylinderrohres (1) aus magnetisierbarem Werkstoff, das eine Axialrichtung des Gehäuses definiert,
b) einen Kolben (3), der im Zylinderrohr (1) über einen Hubweg axial bewegbar ist und ein bewegliches Trennelement bildet, das im Speichergehäuse zwei Arbeitsräume (7,9) voneinander trennt,
c) eine am Kolben (3) angeordnete, ein Feld an der Wand des Zylinderrohres (1) erzeugende Magnetanordnung (29,31,35) und
d) eine an der Außenseite des Zylinderrohres (1) befindliche Magnetfeldsensoreinrichtung, die mindestens einen Hall-Sensor (51) aufweist, der an der Außenseite des Zylinderrohres (1) angeordnet ist und der auf das von der Magnetanordnung (29,31,35) mit Magnetkörpern (35) am Kolben (3) erzeugte Feld anspricht, um die Position des Kolbens (3) entlang des Hubweges zu ermitteln,
**dadurch gekennzeichnet, dass**
- die Magnetkörper (35) zwischen an ihren Polendflächen anliegenden Ringkörpern (29,31) aus magnetisierbarem Werkstoff gehalten sind, die den Kolben (3) in einem Umfangsabschnitt (21) umgeben, der einen geringeren Durchmesser besitzt als der an der Innenwand des Zylinderrohres (1) geführte Umfangsabschnitt (23), und
- der Kolben (3) am Übergang zwischen dem am Zylinderrohr (1) geführten Umfangsabschnitt (23) und dem im Durchmesser demgegenüber verringerten Umfangsabschnitt (21) eine Radialebene definierende Schulterfläche (43) als Anlagefläche für ein Dämpfungselement (41) bildet, an dessen der Schulterfläche (43) gegenüberliegender Seite der benachbarte Ringkörper (31) anliegt.

2. Kolbenspeicher nach Anspruch 1, **dadurch gekennzeichnet, dass** zwei Hall-Sensoren (51) an der Außenseite des Zylinderrohres (1) in einem axialen Abstand voneinander angeordnet sind.

3. Kolbenspeicher nach Anspruch 1 oder 2, **dadurch gekennzeichnet, dass** der Kolben (3) aus nicht-magnetisierbarem Werkstoff gebildet ist und dass die Magnetanordnung eine Mehrzahl von Dauermagneten (35) aufweist, die in einem radialen Abstand vom Umfang des Kolbens (3) in einer zur Längsachse (5) des Kolbens (3) konzentrischen Reihe mit zueinander gleicher Polarität so angeordnet sind, dass sich ihre Polachsen parallel zur Längsachse (5) erstrecken.

4. Kolbenspeicher nach Anspruch 3, **dadurch gekennzeichnet, dass** die Reihe der Dauermagnete aus kreiszylindrischen Magnetkörpern (35) mit entlang ihrer Zylinderachse verlaufender Polachse gebildet ist, die in gleichen Winkelabständen voneinander um den Umfang des Kolbens (3) verteilt angeordnet sind.

5. Kolbenspeicher nach einem der Ansprüche 1 bis 4, **dadurch gekennzeichnet, dass** die Ringkörper (29,31) in ihrem an die Magnetkörper (35) angrenzenden Umfangsbereich (45) einen einen radialen Abstand zum Zylinderrohr (1) bildenden Außendurchmesser und im von den Magnetkörpern (35) weiter entfernten Umfangsbereich (49) einen an das Zylinderrohr (1) angenäherten Außendurchmesser aufweisen, mit dem die Ringkörper (29,31) Polschuhe zum Einleiten magnetischen Flusses in die Wand des Zylinderrohres (1) bilden.

6. Kolbenspeicher nach Anspruch 1 bis 5, **dadurch gekennzeichnet, dass** die Ringkörper (29,31) durch einen Schraubring (37) zusammen- und an dem Dämpfungselement (41) in Anlage gehalten sind, der auf ein Außengewinde (39) am Ende des im Durchmesser verringerten Umfangsabschnittes (21) des Kolbens (3) aufgeschraubt ist.

7. Kolbenspeicher nach einem der Ansprüche 1 bis 6, **dadurch gekennzeichnet, dass** die Hall-Sensoren (51) am Zylinderrohr (1) in Axialstellungen angeordnet sind, die einer vorgebbaren Position des Kolbens (3) bzw. der anderen vorgebbaren Position des Kolbens (3) bei dessen Bewegung über den gesamten Hubweg entsprechen.

8. Kolbenspeicher nach Anspruch 7, **dadurch gekennzeichnet, dass** die jeweils vorgebbare Position den möglichen Endlagen des Kolbens (3) entspricht.

## Claims

1. Piston store, comprising:
a) a storage housing in the form of a cylinder pipe (1) made from a magnetisable material, defining an axial direction of the housing,
b) a piston (3), axially movable along a stroke path within a cylinder pipe (1) for forming a moveable separating element, which separates two working chambers (7, 9) from each other within the storage housing,
c) a magnet arrangement (29, 31, 35) located on the piston (3) and generating a field on the wall of the cylinder pipe (1), and
d) a magnetic field sensor means located on the outside of the cylinder pipe (1), the same comprising at least one Hall sensor (51) located on the outside of the cylinder pipe (1), and reacting to the field created by the magnetic arrangement (29, 31, 35) with the magnetic bodies (35) on the piston (3) for detecting the position of the piston (3) along its stroke path,
**characterised in that**
- the magnetic bodies (35) are held between annular bodies (29, 31) made from a magnetisable material abutting against their pole end surfaces, which surround the piston (3) in a circumference section (21), the same comprising a smaller diameter than the circumference section (23) located on the internal wall of the cylinder pipe (1), and
- the piston (3) forms a shoulder surface (43) defining a radial plane as an abutment surface for a damping element (41) at the transition point between the circumference section (23) located on the cylinder pipe (1) and the circumference section (21) with the smaller diameter, against the side opposite the shoulder surface (43) of which the annular body (31) abuts.

2. Piston store according to Claim 1, **characterised in that** two Hall sensors (51) are located at an axial distance from each other on the outside of the cylinder pipe (1).

3. Piston store according to Claim 1 or 2, **characterised in that** the piston (3) is made from a non-magnetisable material, and **in that** the magnet arrangement comprises a multitude of permanent magnets (35) arranged at a radial distance from the circumference of the piston (3) in a concentric row along the longitudinal axis (5) of the piston (3) with equal polarity to each other, so that their pole axis extends parallel to the longitudinal axis (5).

4. Piston store according to Claim 3, **characterised in that** the row of permanent magnets is formed from circular cylindrical magnetic bodies (35) with a pole axis extending along their cylinder axis, the same being located at equal angle distances from each other around the circumference of the piston (3).

5. Piston store according to one of the Claims 1 to 4, **characterised in that** the annular bodies (29, 31) comprise an external diameter forming a radial distance to the cylinder pipe (1) in their circumference section (45) adjacent to the magnetic bodies (35), and an external diameter similar to that of the cylinder pipe (1) in the circumference section (49) further removed from the magnetic bodies (35), with which the annular bodies (29, 31) form pole shoes for inducing a magnetic flow into the wall of the cylinder pipe (1).

6. Piston store according to Claims 1 to 5, **characterised in that** the annular bodies (29, 31) are held together and in abutment against the damping element (41) by means of a screw ring (37) which is screwed onto an external thread (39) at the end of the circumference section (21) of the piston (3) with the reduced diameter.

7. Piston store according to one of the Claims 1 to 6, **characterised in that** the Hall sensors (51) are located in axial positions on the cylinder pipe (1), the same equalling a pre-determinable position of the piston (3), e.g. the other pre-determinable position of the piston (3) during its movement along the entire stroke path of the same.

8. Piston store according to Claim 7, **characterised in that** the relevant pre-determinable position equals the possible end position of the piston (3)

## Revendications

1. Accumulateur à piston qui comporte :
a) une enveloppe d'accumulateur sous la forme d'un tube (1) cylindrique en matériau magnétisable, qui définit une direction axiale de l'enveloppe,
b) un piston (3) qui peut. être déplacé axialement dans le tube (1) cylindrique sur un trajet de course et qui forme un élément de séparation mobile, qui sépare l'une de l'autre deux chambres (7, 9) de travail dans l'enveloppe d'accumulateur,
c) un dispositif (29, 31, 35) magnétique disposé sur le piston (3) et produisant un champ sur la paroi du tube (1) cylindrique, et
d) un dispositif de capteur de champ magnétique, qui se trouve sur la face extérieure du tube (1) cylindrique et qui a au moins un capteur (51) de Hall, disposé sur la face extérieure du tube (1) cylindrique et sensible au champ produit par le dispositif (29, 31, 35) magnétique ayant des pièces (35) magnétiques sur le piston (3), pour déterminer la position du piston (3) le long du trajet de course,
**caractérisé en ce que**
- les pièces (35) magnétiques sont maintenues entre des pièces (29, 31) annulaires en matériau magnétisable qui se trouvent entre leurs faces d'extrémité polaire et qui entourent le piston (3) dans une partie (21) périphérique ayant un diamètre plus petit que la partie (23) périphérique guidée sur la paroi intérieure du tube (1) cylindrique, et
- le piston (3) forme à la transition entre la partie (23) périphérique guidée sur le tube (1) cylindrique et la partie (21) périphérique de moindre diamètre que celle-ci une surface (43) d'épaulement définissant un plan radial en tant que surface d'appui d'un élément (41) d'amortissement sur la face opposée à la surface (43) d'épaulement duquel s'applique la pièce (31) annulaire voisine.

2. Accumulateur à piston suivant la revendication 1, **caractérisé en ce que** deux capteurs (51) de Hall sont disposés à distance axiale l'un de l'autre sur la face extérieure du tube (1) cylindrique.

3. Accumulateur à piston suivant la revendication 1 ou 2, **caractérisé en ce que** le piston (3) est en matériau non magnétisable et **en ce que** le dispositif magnétique a une multiplicité d'aimants (35) permanents qui sont disposés à une distance radiale de la périphérie du piston (3) suivant une rangée concentrique à l'axe (5) longitudinal du piston (3), en ayant les uns par rapport aux autres la même polarité de façon à ce que leur axe polaire s'étende parallèlement à l'axe (5) longitudinal.

4. Accumulateur à piston suivant la revendication 3, **caractérisé en ce que** la rangée des aimants permanents est formée de pièces (35) magnétiques cylindriques de section circulaire ayant un axe polaire s'étendant le long de leur axe cylindrique et réparties équi-angulairement sur la circonférence du piston (3).

5. Accumulateur à piston suivant l'une des revendications 1 à 4, **caractérisé en ce que** les pièces (29, 31) annulaires ont, dans leur partie (45) périphérique adjacente aux pièces (35) magnétiques, un diamètre extérieur donnant une distance radiale au tube (1) cylindrique et, dans la partie (49) périphérique plus éloignée des pièces (35) magnétiques, un diamètre extérieur se rapprochant de celui du tube (1) cylindrique et par lequel les pièces (29, 31) annulaires forment des sabots polaires pour faire passer du flux magnétique dans la paroi du tube (1) cylindrique.

6. Accumulateur à piston suivant l'une des revendications 1 à 5, **caractérisé en ce que** les pièces (29, 31) annulaires sont maintenues en position ensemble et sur l'élément (41) d'amortissement par un anneau (37) taraudé qui se visse sur un filetage (39) de l'extrémité de la partie (21) périphérique du piston de moindre diamètre.

7. Accumulateur à piston suivant l'une des revendications 1 à 6, **caractérisé en ce que** les capteurs (51) de Hall sont disposés sur le tube (1) cylindrique en des positions axiales qui correspondent à une position pouvant être prescrite du piston (3) ou de l'autre position du piston (3) pouvant être prescrite lors de son mouvement sur tout le trajet de course.

8. Accumulateur à piston suivant la revendication 7, **caractérisé en ce que** chaque position pouvant être prescrite correspond à la position d'extrémité possible du piston (3).
